# FASCICULE DE BREVET EUROPEEN

(11) **EP 0 410 827 B1**
(45) Date de publication et mention de la délivrance du brevet: **09.08.1995**
(21) Numéro de dépôt: 90401825.6
(22) Date de dépôt: 26.06.1990
(51) Int. Cl.: D06F 39/00

(54) **Lave-linge ou sèche-linge dans lequel la charge de linge est déterminée de façon automatique**
Waschmaschine oder Trockner mit automatischer Bestimmung des Gewichts der Wäsche
Washing machine or dryer with means for automatically determining the weight of the laundry

(30) Priorité: 28.07.1989 FR 8910212
(43) Date de publication de la demande: 30.01.1991
(73) Titulaire: CIAPEM, F-69007 - Lyon (FR)
(72) Inventeur: Kubacsi, Michel, F-92045 Paris la Défense (FR); Roux, Jean-Luc, F-92045 Paris la Défense (FR)
(74) Mandataire: Benoit, Monique

(56) Documents cités:
- EP-A- 0 143 685
- GB-A- 2 202 332

## Description

L'invention est relative à un procédé de détermination de la charge de linge dans un lave-linge ou sèche-linge. Elle s'applique notamment à un lave-linge ou sèche-linge à tambour tournant entraîné par un moteur électrique de préférence de type universel et dans lequel on détermine, de façon automatique, la charge de linge en fonction de l'inertie de ce dernier par rapport à l'axe de rotation du tambour.

On sait que dans les lave-linge domestiques il est préférable que les volumes d'eau introduit dans la machine ainsi que la quantité de produit lessiviel et d'autres paramètres des diverses phases de fonctionnement du lave-linge dépendent de la charge de linge dans le tambour. Le fonctionnement des sèche-linge dépend aussi de la charge de linge.

Divers moyens de détermination automatique de la charge ont déjà été proposés. L'invention se rapporte à un perfectionnement aux moyens décrits dans EP-A-0 143 685 dans lequel la charge de linge est mesurée par le moment d'inertie L du linge autour de l'axe de rotation du tambour. Ce moment d'inertie est déterminé à partir du couple d'entraînement du tambour à accélération déterminée. Ce couple est mesuré par l'intensité du courant électrique traversant le moteur universel.

Selon l'invention, le moteur universel d'entraînement du tambour est alimenté en courant alternatif et sa vitesse est déterminée par une commande à contrôle de phase grâce à un processeur et ce dernier permet de mesurer le moment d'inertie du linge à partir de la valeur de l'angle de phase sans qu'il soit besoin de prévoir un moyen particulier de mesure de l'intensité du courant électrique.

L'angle de phase dépend en général de la valeur V_{S} de la tension d'alimentation fournie au moteur d'entraînement du tambour. Or, cette tension peut varier dans de larges proportions, comprises entre 187 et 242 volts, c'est à dire que cette valeur VS est connue avec une marge d'incertitude qui introduit une imprécision quelquefois inacceptable dans la mesure de la charge de linge.

Pour remédier à cet inconvénient on prévoit, un moyen pour mesurer la tension d'alimentation et pour utiliser cette mesure dans le calcul de la charge de linge par le processeur.

A cet effet, un procédé de détermination de la charge de linge dans un lave-linge ou sèche-linge est défini par la revendication 1.

De préférence la mesure est effectuée sans l'utilisation d'un moyen supplémentaire tel qu'un voltmètre, en faisant uniquement appel aux données déjà disponibles dans le processeur. A cet effet le processeur impose que, pendant un temps déterminé, l'angle de phase ait une valeur fixée et, au cours de cette période, on détermine la vitesse de rotation du moteur, la tension étant calculée à partir de l'angle de phase préfixé et de la vitesse de rotation ainsi mesurée.

La relation liant la tension d'alimentation à l'angle de phase et à la vitesse dépend d'autres paramètres qui, en principe, ne varient pas. Toutefois certains d'entre eux, notamment le couple de frottement qui s'oppose à la rotation du tambour, peuvent avoir des valeurs qui varient avec le temps, c'est à dire avec le vieillissement de la machine. Pour tenir compte de cette variation, dans une réalisation, on met en mémoire du processeur une table indiquant les variations, en fonction du nombre de cycle de fonctionnement de la machine, des paramètres constants dans la relation entre la tension d'alimentation et l'angle de phase et la vitesse. Par exemple à chaque utilisation de la machine un compteur est incrémenté d'une unité de façon à faire varier la (ou les ) constante(s) dans ladite relation.

D'autres caractéristiques et avantages de l'invention apparaîtront avec la description de certains de ses modes de réalisation, celle-ci étant effectuée en se référant aux dessins ci-annexés sur lesquels :
- la figure 1 est un schéma montrant un moteur d'entraînement de tambour de lave-linge avec son circuit de commande, et
- les figures 2 et 3 sont des diagrammes illustrant le fonctionnement d'une commande de lave-linge selon l'invention.

Dans l'exemple le lave-linge (non montré dans son ensemble) est du type domestique avec un tambour à linge à paroi cylindrique perforée tournant autour d'un axe horizontal à l'intérieur d'une cuve.

Le moteur électrique 10 (figure 1) d'entraînement du tambour est du type universel. Il est alimenté en courant alternatif 11, par exemple à la fréquence de 50 Hz du réseau, par l'intermédiaire d'un interrupteur commandé 12 tel qu'un triac.

Pour la commande de l'interrupteur 12, et donc du moteur 10, on prévoit un microprocesseur 13 relié à l'électrode de commande du triac 12 par l'intermédiaire d'un circuit interface 14.

Le microprocesseur 13 impose au moteur 10 une vitesse de consigne dépendant d'un programme préenregistré dans sa mémoire. Ce microprocesseur constitue également le comparateur pour la régulation de vitesse. A cet effet, il présente une entrée 13₁ sur laquelle est appliqué le signal de sortie d'une génératrice tachymétrique 15 entraînée par le moteur 10.

Le microprocesseur 13 commande l'angle ϑ (figure 2) d'ouverture du triac 12 à chaque alternance du signal alternatif 11, c'est-à-dire la durée pendant laquelle cet interrupteur 12 est conducteur au cours de chaque période de ce signal 11.

Sur le diagramme de la figure 2 on a représenté en abscisses l'angle d'ouverture ϑ et en ordonnées le signal alternatif 11. Au cours d'une alternance du signal 11, c'est-à-dire pour des angles de phase ϑ compris entre 0 et ¶ radians, le triac est ouvert, c'est-à-dire non conducteur, entre les angles 0 et ϑ et conducteur entre les angles ϑ et ¶ . C'est le microprocesseur 13 qui fournit l'impulsion de commande de fermeture du triac 12.

Cet angle de phase ϑ , qui est déterminé par le microprocesseur 13, est utilisé pour la mesure du moment d'inertie L du linge dans le tambour, c'est-à-dire pour la mesure de la charge de linge.

On part en effet de la formule suivante :$\text{C = (L + J)} \frac{\text{dω}}{\text{dt}} {\text{+ C}}_{\text{R}}$ Dans cette formule C est le couple moteur, L le moment d'inertie du linge par rapport à l'axe du tambour, J le moment d'inertie du tambour par rapport à son axe de rotation, d ω /dt l'accélération (ou décélération) de la rotation du tambour et C_{R} le couple résistant qu'oppose le tambour.

Pour un moteur universel le couple moteur est proportionnel à l'intensité du courant électrique qui le traverse, c'est-à-dire :$\text{C = KI}$ K étant une constante propre au moteur et I l'intensité du courant électrique qui le traverse.

De plus on sait que la force contre-électromotrice E du moteur universel est proportionnelle à sa vitesse de rotation ; on peut donc écrire :$\text{E = K′ω}$ K′ étant une constante.

On sait aussi que la tension U aux bornes du moteur est liée à la force contre-électromotrice E, à l'impédance Z présentée par ce moteur et à l'intensité I par la relation suivante :$\text{U = E + ZI}$ De cette formule on déduit :$\text{U = E + ZI = K'ω + ZI = K'ω +} \frac{\text{ZC}}{\text{K}}$ Or, la tension U fournie au moteur est (figure 2) fonction de l'angle ϑ , c'est-à-dire :${\text{U = V}}_{\text{S}} \text{f( ϑ) = K'ω +} \frac{\text{ZC}}{\text{K}}$ V_{S} étant l'amplitude maximum de la tension 11.

Des formules (5) et (6) ci-dessus on déduit :
De la formule (7) ci-dessus on peut déduire, selon l'invention, la valeur L du moment d'inertie du linge. Toutefois on voit que cette formule fait appel à la valeur V_{S} de la tension du secteur, laquelle peut être variable. C'est pourquoion préfère mesurer la tension V_{S}, de préférence par une méthode indirecte ne faisant pas appel à un appareil de mesure spécifique.

Dans une première réalisation le microprocesseur 13 est programmé pour imposer, pendant des périodes successives 20 et 21 de durées t₁ et t₂ (figure 3), des valeurs déterminées à l'angle de phase ϑ . Au cours de la première période 20 de durée t₁, l'angle de phase est égal à ϑ ₁. Au cours de la seconde période 21 de durée t₂, l'angle de phase est égal à une autre valeur déterminée ϑ ₂.

A chaque valeur de l'angle de phase ϑ correspond une vitesse de rotation ω du tambour qui est mesurée par le tachymètre 15.

Au cours de chacune des périodes 20 et 21, de durées respectivement t₁ et t₂, la vitesse de rotation du tambour est constante, c'est-à-dire que l'accélération dω /dt est nulle.

Ainsi au cours de la période 20 la formule (7) ci-dessus s'écrit :
Lors de la période 21 la formule (7) s'écrit de même :
Des formules (8) et (9) ci-dessus on déduit par soustraction :${\text{V}}_{\text{S}} \text{[ f( ϑ ₂)-f( ϑ ₁)] = K′(ω ₂ - ω ₁)}$ Soit :
Ainsi V_{S} peut être calculé dans le microprocesseur en fonction de ϑ ₂ et ϑ ₁ qui sont fixés, et de ω ₂ et ω ₁ qui sont mesurés.

Le calcul est facilité si on suppose que f( ϑ ) est proportionnel à ϑ , c'est-à-dire :$\text{f( ϑ ) = K₁ ϑ}$ K₁ étant une constante.

Dans ce cas :
Dans les calculs ci-dessus on a supposé que le couple résistant C_{R} a la même valeur à la vitesse ω ₁ qu'à la vitesse ω ₂. Cette hypothèse n'est pas exacte en toute rigueur. Toutefois elle est vérifiée sans altérer la précision de la mesure si les valeurs ϑ₁ et ϑ₂ ne sont pas trop différentes l'une de l'autre, c'est-à-dire si ces valeurs sont voisines.

A titre d'exemple on choisit les valeurs de ϑ₁ et ϑ₂ de façon telle qu'au cours de la période 20 le tambour tourne à une vitesse de l'ordre de 200 tours par minute et au cours de la période 21 le tambour tourne à une vitesse de l'ordre de 400 tours par minute. Dans cet exemple les périodes 20 et 21 ont une même durée de 18 secondes environ.

Dans la réalisation représentée sur la figure 3 les périodes 20 et 21 sont suivies par des périodes 22 et 23 de durées respectivement t₃ et t₄ au cours desquelles on impose au tambour des accélérations de valeurs déterminée. Au cours de chacune de ces rampes d'accélération on détermine, pour une même vitesse, les angles de phase ϑ′₁ et ϑ′₂, ce qui permet de déterminer L à partir de la formule suivante :
dω₁/dt étant l'accélération correspondant à la rampe 22 et dω₂/dt l'accélération correspondant à la rampe 23. Ces accélérations s'effectuent, dans l'exemple, entre les vitesses de 200 et 400 tours par minute.

La valeur V_{S} qu'on trouve dans la formule (14) ci-dessus est tirée du calcul préalable effectué avec la formule (11) ou (13). Cette valeur V_{S} peut également être mesurée directement.

Dans une autre réalisation au lieu de prévoir deux phases successives 20 et 21 au cours desquelles on impose des angles de phase de valeurs différentes, on ne prévoit qu'une seule période de durée t₅ (non représentée) au cours de laquelle on impose un angle de phase ϑ₃ et on mesure la vitesse ω₃ grâce au tachymètre 15. Ainsi la valeur V_{S} est déterminée par la formule suivante :
Le terme ZC_{R}/K est considéré comme constant, car la vitesse de rotation ω ₃ s'écarte relativement peu d'une valeur moyenne prédéterminée.

Ce terme ZC_{R}/K est introduit en mémoire morte du microprocesseur à la fabrication de la commande de lave-linge. Ainsi la tension V_{S} est déterminée par la relation suivante :
Dans cette formule :
En mémoire du microprocesseur on introduit une table de correspondance entre ω ₃ et V_{S} ce qui permet de déterminer immédiatement V_{S} à partir de la valeur ω ₃.

Le couple résistant C_{R}, dû principalement aux frottements, varie en fonction du nombre d'utilisations, ou cycles de fonctionnement, du lave-linge.

La loi de variation de C_{R} en fonction de ce nombre de cycles peut être déterminée expérimentalement et on introduit en mémoire du microprocesseur un tableau de correspondance entre le nombre de cycles et la valeur du couple C_{R}.

Le nombre de cycles effectués par la machine est mémorisé par exemple dans une mémoire du type EEPROM associée au microprocesseur, ce nombre étant incrémenté d'une unité après chaque cycle de fonctionnement, c'est-à-dire après qu'aient été détectées, d'une part, la mise sous tension et, d'autre part, l'exécution du dernier pas de programme de fonctionnement du lave-linge. Il est bien entendu possible de mémoriser le nombre de cycles par un autre moyen tel qu'un compteur du type électromécanique.

## Revendications

1. Procédé de détermination de la charge de linge dans le tambour d'un lave-linge ou d'un sèche-linge, la charge étant déterminée par la valeur du moment d'inertie (L) du linge par rapport au tambour, le tambour étant entraîné par un moteur (10) du type universel alimenté en courant alternatif (12) et sa vitesse étant imposée par une commande à contrôle de phase grâce à un microprocesseur (13), caractérisé en ce que le microprocesseur déterminant le moment d'inertie (L) à partir de la valeur (ϑ) de l'angle de phase et de la valeur (Vs) de la tension d'alimentation, pour mesurer ladite tension d'alimentation (Vs), au début du fonctionnement on impose une valeur déterminée (ϑ₃) à l'angle de phase et on détermine à l'aide d'une génératrice tachymétrique (15) entraînée par le moteur (10), la vitesse de rotation (ω₃) du tambour, le microprocesseur (13) déterminant la tension d'alimentation (Vs) à partir de la valeur (ϑ₃) imposée de l'angle de phase et de la valeur mesurée (ω₃) de la vitesse.

2. Procédé selon la revendication 1, caractérisé en ce que le moyen de mesure de la vitesse est relié à une entrée (13₁) du processeur (13) pour réguler la vitesse du moteur (10) en fonction d'un programme en mémoire du processeur.

3. Procédé selon la revendication 1 ou 2, caractérisé en ce que la tension (V_{S}) est déterminée à partir de la relation suivante : K' et K'' étant des constantes, f(ϑ₃) une fonction déterminée de l'angle de phase ϑ₃ préfixé, et ω₃ la vitesse de rotation du tambour pour l'angle de phase ϑ₃.

4. Procédé selon la revendication 3, selon la revendication 3, caractérisé en ce qu'il comporte un moyen pour mémoriser le nombre de cycles de fonctionnement de l'appareil et pour faire dépendre la valeur du paramètre K'' de ce nombre.

5. Procédé selon la revendication 1, caractérisé en ce qu'on impose une seconde étape au cours de laquelle l'angle de phase garde une valeur constante (ϑ₂) différente de la première (ϑ₁) et on mesure la vitesse de rotation (ω₂) du tambour, la tension (V_{S}) étant déterminée à partir des angles de phase imposés (ϑ₂,ϑ₁) et des vitesses mesurée (ω₂ et ω₁) lors de ces deux étapes.

6. Procédé selon la revendication 5, caractérisé en ce que la tension (V_{S}) est déterminée à partir de la relation suivante : K' et K'' étant des constantes.

7. Procédé selon la revendication 5 ou 6, caractérisé en ce que les valeurs (ϑ₁ et ϑ₂) des angles de phase sont telles qu'au cours d'une étape la vitesse (ω₁) soit de l'ordre de 200 tours par minute et au cours de l'autre étape la vitesse de rotation du tambour soit de l'ordre de 400 tours par minute.

8. Procédé selon l'une quelconque des revendications précédentes, caractérisé en ce que le processeur (13) détermine le moment d'inertie (L) à partir de l'angle de phase (ϑ) et de la tension (V_{S}) grâce à la relation suivante : ω étant la vitesse de rotation du tambour, K' et K des constantes, Z l'impédance du moteur, J le moment d'inertie du tambour et C_{R} le couple résistant qu'oppose le tambour.

9. Procédé selon l'une quelconque des revendications précédentes, caractérisé en ce que, pour déterminer le moment d'inertie on fait tourner le tambour successivement (22, 23) suivant deux valeurs différentes d'accélération et en ce que ledit moment d'inerte (L) est calculé à partir d'une différence entre, d'une part, une mesure réalisée lors de la première accélération et, d'autre part, une mesure réalisée lors de la seconde accélération.

## Claims

1. Process for determining the laundry load in the drum of a washing machine or dryer, the load being determined by the value of the moment of inertia (L) of the laundry with respect to the drum, the drum being driven by a motor (10) of the universal type supplied with alternating current (12) and its speed being prescribed through a command with phase control by virtue of a microprocessor (13), characterized in that the microprocessor determining the moment of inertia (L) from the value (ϑ) of the phase angle and from the value (Vs) of the supply voltage, in order to measure the said supply voltage (Vs), at the start of operation, a determined value (ϑ₃) is prescribed for the phase angle and the speed of rotation (ω₃) of the drum is determined with the aid of a tachometric generator (15) driven by the motor (10), the microprocessor (13) determining the supply voltage (Vs) from the prescribed value (ϑ₃) of the phase angle and from the measured value (ω₃) of the speed.

2. Process according to Claim 1, characterized in that the means for measuring the speed is connected to an input (13₁) of the processor (13) so as to regulate the speed of the motor (10) as a function of a program in the memory of the processor.

3. Process according to Claim 1 or 2, characterized in that the voltage (Vₛ) is determined from the following relation: K' and K'' being constants, f(ϑ₃) a determined function of the preset phase angle ϑ₃, and ω₃ the speed of rotation of the drum for the phase angle ϑ₃.

4. Process according to Claim 3, characterized in that it includes a means for storing the number of operating cycles of the machine and for making the value of the parameter K'' depend on this number.

5. Process according to Claim 1, characterized in that a second step is prescribed in the course of which the phase angle keeps a constant value (ϑ₂) different from the first (ϑ₁) and the speed of rotation (ω₂) of the drum is measured, the voltage (Vₛ) being determined from the prescribed phase angles (ϑ₂, ϑ₁) and from the measured speeds (ω₂ and ω₁) during these two steps.

6. Process according to Claim 5, characterized in that the voltage (Vₛ) is determined from the following relation: K' and K'' being constants.

7. Process according to Claim 5 or 6, characterized in that the values (ϑ₁ and ϑ₂) of the phase angles are such that in the course of one step the speed (ω₁) is of the order of 200 revolutions per minute and in the course of the other step the speed of rotation of the drum is of the order of 400 revolutions per minute.

8. Process according to any one of the preceding claims, characterized in that the processor (13) determines the moment of inertia (L) from the phase angle (ϑ) and from the voltage (Vₛ) through the following relation:${\text{V}}_{\text{s}} \text{f(ϑ) = K'ω+} \frac{\text{ZC}}{\text{K}} \text{= K'ω+} \frac{\text{Z}}{\text{K}} \text{(L+J)} \frac{\text{dω}}{\text{K}} \text{D}$ ω being the speed of rotation of the drum, K' and K constants, Z the impedance of the motor, J the moment of inertia of the drum and C_{R} the resistive torque opposed by the drum.

9. Process according to any one of the preceding claims, characterized in that, in order to determine the moment of inertia, the drum is made to rotate successively (22, 23) according to two different values of acceleration and in that the said moment of inertia (L) is calculated from a difference between, firstly, a measurement made during the first acceleration and, secondly, a measurement made during the second acceleration.

## Patentansprüche

1. Verfahren zur Bestimmung des Gewichts der Wäsche in der Trommel einer Waschmaschine oder eines Wäschetrockners, wobei das Gewicht durch den Wert des Trägheitsmomentes (L) der Wäsche bezüglich der Trommel bestimmt wird und wobei die Trommel durch einen Motor (10) des Typs Universalmotor angetrieben wird, der mit Wechselstrom (12) versorgt wird und dessen Geschwindigkeit von einer Steuerung eingestellt wird, die mittels eines Mikroprozessors (13) eine Phasensteuerung vornimmt, dadurch gekennzeichnet, daß der Mikroprozessor das Trägheitsmoment (L) ausgehend von dem Wert (ϑ) des Phasenwinkels und dem Wert (Vs) der Versorgungsspannung bestimmt und daß zum Messen der Versorgungsspannung (Vs) zu Betriebsbeginn ein bestimmter Wert (ϑ₃) des Phasenwinkels eingestellt und mit Hilfe eines von dem Motor (10) angetriebenen Generator-Drehzahlmessers (15) die Drehgeschwindigkeit (ω₃) der Trommel bestimmt wird, wobei der Mikroprozessor (13) die Versorgungsspannung (Vs) ausgehend von dem eingestellten Wert (ϑ₃) des Phasenwinkels und dem gemessenen Wert (ω₃) der Geschwindigkeit bestimmt.

2. Verfahren nach Anspruch 1, dadurch gekennzeichnet, daß das Mittel zum Messen der Geschwindigkeit mit einem Eingang (13₁) des Prozessors (13) verbunden ist, um die Geschwindigkeit des Motors (10) in Abhängigkeit von einem Programm im Speicher des Prozessors zu regulieren.

3. Verfahren nach Anspruch 1 oder Anspruch 2, dadurch gekennzeichnet, daß die Spannung (Vₛ) ausgehend von der folgenden Gleichung bestimmt wird: wobei K' und K'' Konstanten, f(ϑ₃) eine bestimmte Funktion des vorgegebenen Phasenwinkels ϑ₃ und ω₃ die Drehgeschwindigkeit der Trommel für den Phasenwinkel ϑ₃ sind.

4. Verfahren nach Anspruch 3, dadurch gekennzeichnet, daß es ein Mittel zum Speichern der Anzahl von Betriebszyklen des Gerätes sowie zum Entnehmen des Wertes des Parameters K'' aus dieser Anzahl umfaßt.

5. Verfahren nach Anspruch 1, dadurch gekennzeichnet, daß ein zweiter Schritt durchgeführt wird, im Verlaufe dessen der Phasenwinkel einen von dem ersten Wert (ϑ₁) unterschiedlichen konstanten Wert (ϑ₂) behält und die Drehgeschwindigkeit (ω₂) der Trommel gemessen wird, wobei die Spannung (Vₛ) ausgehend von den eingestellten Phasenwinkeln (ϑ₂, ϑ₁) und den bei diesen beiden Schritten gemessenen Geschwindigkeiten (ω2 und ω1) bestimmt wird.

6. Verfahren nach Anspruch 5, dadurch gekennzeichnet, daß die Spannung (Vₛ) ausgehend von der folgenden Gleichung bestimmt wird: wobei K' und K'' Konstanten sind.

7. Verfahren nach Anspruch 5 oder Anspruch 6, dadurch gekennzeichnet, daß die Werte (ϑ₁ und ϑ₂) der Phasenwinkel derart sind, daß im Verlauf eines Schrittes die Geschwindigkeit (ω₁) in der Größenordnung von 200 Umdrehungen je Minute und im Verlauf des anderen Schrittes die Drehgeschwindigkeit der Trommel in der Größenordnung von 400 Umdrehungen pro Minute beträgt.

8. Verfahren nach einem der vorhergehenden Ansprüche, dadurch gekennzeichnet, daß der Prozessor (13) das Trägheitsmoment (L) ausgehend von dem Phasenwinkel (ϑ) und der Spannung (Vₛ) mittels der folgenden Gleichung bestimmt:${\text{V}}_{\text{s}} \text{f(ϑ) = K'ω +} \frac{\text{ZC}}{\text{K}} \text{= K'ω +} \frac{\text{Z}}{\text{K}} \text{(L + J)} \frac{\text{dω}}{\text{K}}$ wobei ω die Drehgeschwindigkeit der Trommel, K' und K Konstanten, Z die Impedanz des Motors, J das Trägheitsmoment der Trommel und C_{R} das der Trommel entgegenwirkende Widerstandsmoment sind.

9. Verfahren nach einem der vorhergehenden Ansprüche, dadurch gekennzeichnet, daß zum Bestimmen des Trägheitsmomentes die Trommel nacheinander mit zwei verschiedenen Beschleunigungswerten gedreht wird (22, 23) und daß das Trägheitsmoment (L) ausgehend von einem Unterschied zwischen einer bei der ersten Beschleunigung ausgeführten Messung und einer bei der zweiten Beschleunigung ausgeführten Messung berechnet wird.
